# FASCICULE DE BREVET EUROPEEN

(11) **EP 2 843 144 B1**
(45) Date de publication et mention de la délivrance du brevet: **24.11.2021**
(21) Numéro de dépôt: 14182712.1
(22) Date de dépôt: 28.08.2014
(51) Int. Cl.: E04B 2/82

(54) **Cloison modulaire**
Modulare Trennwand
Modular partition

(30) Priorité: 30.08.2013 FR 1358350
(43) Date de publication de la demande: 04.03.2015
(73) Titulaire: Neobeit, 75017 Paris (FR)
(72) Inventeur: Frantz, Lionel, 92340 Bourg La Reine (FR); Khairallah, Fadi, 78000 Versailles (FR)
(74) Mandataire: Osha Liang

(56) Documents cités:
- EP-A1- 0 204 321
- EP-A1- 0 733 333
- WO-A1-92/14897
- DE-A1- 3 908 396
- DE-A1- 10 247 416

## Description

### Domaine technique

La présente description concerne une structure mobile adaptée à modifier la topographie d'une pièce d'habitation, par exemple pour la division d'une salle de vie tel qu'un salon ou une chambre, d'un bureau, d'une salle de réunion, etc..., en plusieurs zones ou pièces de plus petite dimension et pour la modification des volumes desdites zones ou pièces.

### Etat de la technique

Différentes cloisons modulaires permettant la division d'une pièce d'habitation en deux pièces de dimensions plus petites sont connues dans les domaines de l'habitat (voir par exemple la demande de brevet publiée EP0128254). Ces cloisons modulaires comprennent généralement une pluralité de panneaux individuels mobiles suspendus à un rail de guidage fixé au plafond de la pièce. Les panneaux pouvant être déplacés, ceux-ci sont soit amassés sur un coté du rail ou retirés, soit déplacés le long du rail puis juxtaposés et bloqués sur toute la longueur du rail afin de diviser la pièce en deux volumes. De telles cloisons modulaires ont donc la contrainte de nécessiter des rails de guidage. De plus, ces cloisons modulaires ne permettent pas la modification des volumes des deux pièces résultantes de la division.

Différentes cloisons modulaires permettant la modification des volumes de deux pièces juxtaposées sont également connues (voir par exemple la demande brevet publiée DE102005022731). Ces cloisons modulaires comprennent généralement un unique panneau mobile disposé entre deux pièces et suspendu à deux rails de guidage fixés au plafond et/ou au sol, le panneau pouvant être déplacé uniquement perpendiculairement à sa surface le long des rails. Comme précédemment indiqué, de telles cloisons modulaires ont donc également la contrainte de nécessiter des rails de guidages. De plus, ces cloisons modulaires ne permettent pas la combinaison de deux petites pièces en une unique pièce de dimension plus large. En effet, la séparation des deux pièces par de tels panneaux est permanente. Le document WO 92/14897 A1 divulgue les caractéristiques du préambule de la revendication 1.

La présente description à pour but de remédier aux déficiences mentionnées ci-dessus et de fournir une structure mobile adaptée à modifier la topographie d'une pièce. Un premier objet de la présente description est donc de fournir une structure mobile configurée pour, à la fois, diviser une pièce d'habitation en deux pièces de dimensions plus petite, modifier les volumes des deux pièces résultantes de la division, et recombiner les deux pièces résultantes en la pièce d'habitation originale. Un deuxième objet de la présente description est de fournir une structure mobile esthétiquement agréable, comprenant un minimum de pièces et permettant une fabrication simplifiée et à bas coût.

### Résumé de l'invention

La présente invention concerne une structure mobile ayant les caractéristiques de la revendication 1.

Une structure mobile ainsi décrite permet : la division d'une pièce d'habitation en deux zones ou pièces de dimension plus petite ; la modification des volumes des deux zones ou pièces résultantes de la division ; et la recombinaison des deux pièces résultantes en la pièce d'habitation originale. Une structure mobile ainsi décrite est également esthétiquement agréable car elle ne nécessite pas, par exemple, l'utilisation de rail de guidage disposé le long des parois de la pièce d'habitation. De plus, une structure mobile ainsi décrite ne comprend qu'un minimum de pièces et permet une fabrication simplifiée et à bas coût.

Selon un mode de réalisation, l'élément porteur fixe est sélectionné parmi la liste comprenant un montant vertical fixe, une paroi latérale de la pièce, la paroi de sol et la paroi de plafond.

Selon un mode de réalisation, la bielle comprend au moins une première articulation connectée à l'élément porteur et au moins une deuxième articulation connectée au premier panneau.

Selon un mode de réalisation, la bielle est adaptée à pivoter le premier panneau de la première position à une troisième position substantiellement perpendiculaire à la première position.

Selon un mode de réalisation, la structure mobile comprend un deuxième panneau connecté au premier panneau.

Selon un mode de réalisation, le deuxième panneau est adapté à pivoter au bout, ou coulisser le long ou dans le premier panneau.

Selon un mode de réalisation, la structure mobile comprend au moins un troisième panneau.

Selon un mode de réalisation, au moins un panneau comprend une ouverture, une portion transparente, une porte, un meuble et/ou une alimentation électrique.

Selon un mode de réalisation, au moins un panneau comprend un élément de support dudit panneau à la paroi de sol.

Selon un mode de réalisation, au moins un panneau comprend au moins un élément de blocage adapté à connecter et immobiliser ledit panneau à la paroi de sol et/ou à la paroi de plafond.

Selon un mode de réalisation, l'élément de blocage est escamotable mécaniquement et/ou électriquement.

Selon un mode de réalisation, l'élément de blocage et au moins un panneau comprennent un matériau isolant phonique.

Selon un deuxième aspect, la présente description concerne une cloison modulaire adaptée à cloisonner une pièce en deux volumes et comprenant deux structures mobiles telles que définies ci-dessus, les deux structures mobiles étant adaptées à se connecter pour former une cloison unique.

### Brève description des dessins

Les Figures 1A à 1D représentent schématiquement une vue isométrique, une vue de dessus, une vue de droite et une vue de face (à l'intérieur d'une pièce d'habitation) d'une structure mobile selon un premier mode de réalisation de la présente description, la structure mobile étant connectée à un montant vertical fixe.

Les Figures 2A à 2E représentent schématiquement des vue de dessus de positionnements et mouvements de la structure mobile des Figures 1A à 1D, le montant vertical fixe étant connecté à une paroi latérale d'une pièce.

Les Figures 3A à 3F représentent schématiquement des vue de dessus de positionnements additionnels de la structure mobile des Figures 2A à 2E.

Les Figures 4A à 4D représentent schématiquement une vue isométrique, une vue de dessus, une vue de droite et une vue de face (à l'intérieur d'une pièce d'habitation) d'une structure mobile selon deuxième mode de réalisation de la présente description, la structure mobile étant connectée à un montant vertical fixe.

Les Figures 4E à 4F représentent schématiquement une vue de dessus, d'une structure mobile selon un troisième mode de réalisation et un quatrième mode de réalisation de la présente description, la structure mobile étant connectée à un montant vertical fixe connecté à une paroi latérale d'une pièce.

Les Figures 5A à 5E représentent schématiquement une vue de dessus d'une structure mobile selon un cinquième mode de réalisation de la présente description, la structure mobile étant connectée à un montant vertical fixe connecté à une paroi latérale d'une pièce.

La Figure 6 représente schématiquement une vue en coupe d'une portion d'un panneau d'une structure mobile selon un mode de réalisation de la présente description.

Les Figures 7A et 7B représentent schématiquement une vue de dessus d'une cloison modulaire selon un premier mode de réalisation et un second mode de réalisation de la présente description, la cloison modulaire étant connectée à deux montants verticaux fixes connectés à deux parois latérales d'une pièce.

### Description détaillée

Divers modes de réalisation de structures mobiles selon la présente description sont décrits en référence aux Figures ci-jointes, les éléments connus de l'homme du métier n'étant pas décrits en détail afin d'éviter de compliquer inutilement la description.

Les structures mobiles selon la présente description sont particulièrement adaptées à la modification de la topographie d'une pièce d'habitation. Le terme « topographie » est utilisé pour indiquer la représentation sur un plan, tel qu'un dessin d'architecture, de la démarcation (murs, cloisons, demi-cloisons, ouvertures, portes, fenêtres, etc...) d'une pièce d'habitation. Ces structures mobiles sont par exemple adaptées à diviser une pièce de vie telle qu'un salon, une chambre, un bureau, une salle de réunion, etc..., en au moins deux zones ou pièces de plus petite dimension. Ces structures mobiles sont également adaptées à modifier les volumes desdites zones ou pièces ainsi crées par la division de la pièce originale. Le terme « zone » est utilisé pour indiquer la modification de l'agencement d'une pièce à l'aide d'un ou plusieurs panneaux formant une demi-cloison. Par exemple, par leur manipulation, de telles structures mobiles permettent à un utilisateur de diviser une pièce d'habitation en deux zones, par exemple une zone « salon » et une zone « bureau », et accroitre et diminuer respectivement le volume de la zone « bureau » et de la zone « salon », si l'utilisateur le désire. De la même manière, de telles structures mobiles permettent, par exemple, à un utilisateur de diviser une pièce d'habitation en une chambre et un salon et accroitre et diminuer respectivement le volume de la chambre et du salon, si nécessaire.

Un premier mode de réalisation d'une structure mobile selon la présente description est décrit en référence aux Figures 1A à 1D. Les Figures 1A à 1D décrivent schématiquement selon un exemple, une structure mobile comprenant un premier panneau 1 et une bielle 2, la bielle 2 supportant le premier panneau 1. Le terme « panneau » est utilisé pour indiquer un élément adapté à séparer deux pièces ou deux zones d'une même pièce. Selon un mode de réalisation, un panneau comprend deux faces principales, i.e. les faces verticales dont les surfaces sont les plus grandes, et 4 cotés ou flancs dont les surfaces sont plus petites. Préférablement, un panneau est constitué de matériaux relativement légers et/ou comprend un matériau isolant phonique. Le terme « bielle » est utilisé pour indiquer un élément de connexion, par exemple métallique, doté de deux axes d'articulation disposés verticalement, chaque axe étant disposé à chaque extrémité horizontale de l'élément de connexion. La bielle permet ainsi la modification de la position et de l'orientation du premier panneau 1 par rapport au montant vertical fixe 3 et à la paroi latérale 6. Dans cet exemple, la bielle 2 comprend deux premières articulations 7 et 7' connectées à un montant vertical fixe 3 et deux deuxièmes articulations 8 et 8' connectées au premier panneau 1. Par exemple, les articulations sont des charnières ou gonds permettant la rotation de la bielle 2 et du premier panneau 1. La Figure 1D montre également à titre d'exemple la division d'une pièce en deux zones distinctes, chaque zone étant placée respectivement à l'avant et à l'arrière de la structure mobile.

Avantageusement, le premier panneau 1 est adapté à s'étendre substantiellement d'une paroi de sol 4, à une paroi de plafond 5 de la pièce. Le terme « paroi » est utilisé pour indiquer un mur, sol ou plafond, par exemple en bois, fer ou béton optionnellement recouvert d'un parquet, carrelage, Linoleum, moquette, plâtre isolant, sous plafond, etc. Le terme « substantiellement » est utilisé pour indiquer que la hauteur du premier panneau 1 est plus petite que la hauteur de la pièce de sorte qu'un utilisateur puisse déplacer le premier panneau 1 lorsque ce dernier est connecté au montant vertical fixe 3 ou à la paroi latérale 6. Par exemple, la hauteur du panneau peut être sélectionnée afin de permettre le mouvement du panneau sans qu'il ne frotte à la paroi de sol 4 et à la paroi de plafond 5 et afin de s'affranchir des inégalités et défauts de planéité des parois de sol et de plafond. Par exemple, la différence entre la hauteur du premier panneau 1 et la hauteur de la pièce est de moins de 6 cm, préférablement moins de 4 cm, par exemple 2 cm ou moins. Selon un mode de réalisation, le premier panneau 1 forme une cloison ou une demi-cloison s'arrêtant dans la pièce. Le terme « cloison » est utilisé pour indiquer la division d'une pièce en deux pièces de dimensions plus petites.

Avantageusement, la bielle 2 est adaptée à connecter le premier panneau 1 à au moins un élément porteur de la pièce tel qu'un montant vertical fixe 3, une paroi latérale 6 de la pièce, une paroi de sol 4 de la pièce et une paroi de plafond 5 de la pièce. L'élément porteur peut également être, par exemple un muret, un meuble lourd, etc., c.-à-d. tout élément de la pièce adapté à supporter la structure mobile. Par exemple, selon un mode de réalisation tel que lorsque la paroi latérale 6 est un mur porteur de l'habitation, un montant vertical fixe 3 n'est pas nécessaire car la bielle 2 peut être connectée directement à une paroi latérale 6 de la pièce, par exemple à l'aide d'un élément d'accrochage de la bielle 2 à la paroi latérale 6 tel qu'un gond à visser ou de scellement. Selon un mode de réalisation, un montant vertical fixe 3 n'est également pas nécessaire, par exemple lorsque la bielle 2 est adaptée à connecter directement la paroi de sol 4 à la paroi de plafond 5, par exemple à l'aide d'un élément d'accrochage de la bielle 2 à la paroi de sol 4 et à la paroi de plafond 5. Ainsi, selon un mode de réalisation, la bielle 2 comprend au moins une première articulation (7, 7') connectée au montant vertical fixe 3, à la paroi latérale 6, à la paroi de sol 4 et/ou à la paroi de plafond 5, et au moins une deuxième articulation (8, 8') connectée au premier panneau 1. En effet, il sera apparent pour l'homme du métier à la lecture de la présente description que la bielle 2 ne nécessite qu'une première articulation (7, 7') et qu'une deuxième articulation (8, 8') tant que ces dernières fournissent chacune un axe d'articulation vertical. Selon un mode de réalisation, la bielle 2 est adaptée à s'articuler au moins substantiellement à 270° ou 180° autour de la première articulation (7, 7') et au moins substantiellement à 270° ou 180° autour de la deuxième articulation (8, 8'). Le terme « substantiellement » est utilisé pour indiquer qu'un angle peut varier de l'ordre de quelques degrés tel que moins de 20°, par exemple moins de 10°. Enfin, comme précédemment défini pour le premier panneau 1, la bielle 2 peut être également adaptée à s'étendre substantiellement de la paroi de sol 4 à la paroi de plafond 5 de la pièce. Selon un mode de réalisation, un joint tel que défini ci-après peut être disposé sur et/ou sous la bielle 2, par exemple, afin de connecter la bielle 2 aux parois de sol et de plafond et d'isoler chaque face de la bielle 2, l'une de l'autre.

Selon un mode de réalisation, le montant vertical fixe 3 est connecté à la paroi latérale 6, c.-à-d. disposé verticalement le long de la paroi latérale 6. Selon un mode de réalisation, le montant vertical fixe 3 est disposé à une position distante, par exemple entre 70 cm et 180 cm, de la paroi latérale. Par exemple, le montant vertical fixe 3 peut être agencé pour permettre le positionnement d'une ouverture telle qu'une porte entre le montant vertical fixe 3 et la paroi latérale 6. De plus, comme précédemment défini pour le premier panneau 1 et la bielle 2, le montant vertical fixe 3 peut être adapté à s'étendre substantiellement de la paroi de sol 4 à la paroi de plafond 5 de la pièce, par exemple lorsque le montant vertical fixe est connecté à la paroi latérale 6. Il sera également apparent pour l'homme du métier à la lecture de la présente description que le montant vertical fixe peut être connecté uniquement à une, deux ou trois des parois de sol 4, de plafond 5 et latérale 6. Il sera également apparent pour l'homme du métier à la lecture de la présente description que la bielle 2 peut être disposée à une position distante de la paroi latérale 6 tout en s'affranchissant de l'utilisation d'un montant vertical fixe 3. En d'autres termes, la bielle 2 peut être connectée directement à la paroi latérale 6 et/ou aux parois de sol 4 et de plafond 5. Ainsi, la bielle 2 peut être adaptée à tourner substantiellement à 360° autour de la première articulation (7, 7'), tel que lorsque la bielle 2 est supportée par la paroi de sol et/ou de plafond.

Les Figures 2A à 2E décrivent schématiquement selon des exemples, diverses positions et orientations du premier panneau 1 par actionnement de la bielle 2 de la structure mobile des Figures 1A à 1D.

La Figure 2A montre le premier panneau 1 dans une première position définissant une première topographie de la pièce. Dans cet exemple, le premier panneau 1 et la bielle 2 sont respectivement substantiellement perpendiculaire et parallèle à la paroi latérale 6.

Les Figures 2B à 2D montrent l'actionnement des articulations 7, 7', 8 et 8' de la bielle 2 permettant le déplacement et plus particulièrement la translation du premier panneau 1, dans une direction substantiellement perpendiculaire à la surface du premier panneau 1, de la première position (Figure 2A) à une deuxième position (Figure 2E) définissant une deuxième topographie de la pièce. Le terme « surface d'un panneau » est utilisé pour indiquer la surface d'une face principale telle que définie ci-dessus, c.-à-d. une surface apparente 18 d'un panneau, telle que représentée sur la Figure 4D, lorsque la pièce est divisée en deux pièces de dimension plus petite. Avantageusement, la bielle 2 est adaptée à translater le premier panneau 1 par une première rotation de la bielle 2 autour des première articulations 7 et 7' et une deuxième rotation de la bielle 2 autour des deuxièmes articulations 8 et 8'. Par exemple, la première rotation et la deuxième rotation sont d'angles substantiellement égaux, tel que 180°. Il sera également apparent pour l'homme du métier à la lecture de la présente description qu'il est possible de translater du premier panneau 1 par des première et deuxième rotations autres que 180°, tel que 270°, 90°, etc. Selon un mode de réalisation préféré, la longueur de la bielle 2 correspond à la moitié de la distance entre la première position et la deuxième position.

La Figure 2E montre le premier panneau 1 dans la deuxième position définissant la deuxième topographie de la pièce. Dans cet exemple, le premier panneau 1 et la bielle 2 sont respectivement substantiellement perpendiculaire et parallèle à la paroi latérale 6, la différence entre la première position et la deuxième position étant les directions opposées de la bielle 2 par rapport au montant vertical fixe 3.

Les Figures 3A à 3F décrivent schématiquement selon des exemples, diverses orientations additionnelles de la structure mobile des Figures 2A à 2E.

Avantageusement, la bielle 2 est adaptée à pivoter le premier panneau 1 de la première position à une troisième position substantiellement perpendiculaire à la première position. Ainsi, le premier panneau 1 peut être déplacé vers des positions substantiellement parallèles à la paroi latérale 6, par actionnement de la bielle 2. Par exemple, les Figures 3A et 3D montrent le premier panneau 1 dans des positions définissant des topographies additionnelles de la pièce, le premier panneau 1 ayant respectivement pivoté substantiellement de 90° autour des deuxièmes articulations 8, 8' par rapport à la première position et la deuxième position. Les Figures 3B et 3C montrent le premier panneau 1 dans des positions définissant d'autres topographies additionnelles de la pièce, la bielle 2 et le premier panneau 1 ayant respectivement pivoté substantiellement de 90° autour des premières articulations 7, 7' et des deuxièmes articulations 8, 8' par rapport à la première position et la deuxième position. En d'autres termes, Les Figures 3B et 3C montrent le premier panneau 1 et la bielle 2 dans des positions respectivement parallèle et perpendiculaire à la paroi latérale 6. Les Figures 3E et 3F montrent le premier panneau 1 dans des positions définissant d'autres topographies additionnelles de la pièce. Dans ces deux exemples, le premier panneau 1 et la bielle 2 ont des positions respectivement parallèle et perpendiculaire à la paroi latérale 6, la bielle 2 ayant pivotée substantiellement de 180° autour des premières articulations 7, 7' par rapport à la première position (Fig. 3F) et la deuxième position (Fig. 3E). Le positionnement de la structure mobile représentée sur les Figures 3E et 3F est notamment adapté à disposer le premier panneau 1 et la bielle 2 autour d'un angle de mur.

Les Figures 4A à 4F décrivent schématiquement selon des exemples, un deuxième mode de réalisation dans lequel la structure mobile comprend divers éléments additionnels. Dans les Figures 4A à 4D, la structure mobile comprend un deuxième panneau 9 connecté au premier panneau 1 par des troisièmes articulations 10, 10' et 10", tel que des charnières ou gonds, le premier panneau 1 supportant le deuxième panneau 9. Il sera également apparent pour l'homme du métier à la lecture de la présente description que le nombre d'articulations est choisi en fonction de la masse du panneau à pivoter ou à translater. La Figure 4D montre également la division de la pièce en deux pièces de dimension plus petite, l'une à l'avant de la structure mobile et l'autre à l'arrière (non illustré).

Ainsi, selon un mode de réalisation, les premier et deuxième panneaux sont connectés par au moins une troisième articulation (10, 10', 10") permettant au deuxième panneau 9 de pivoter au bout du premier panneau 1. Dans ce même exemple des Figures 4A à 4D, le premier panneau comprend un meuble 11 ainsi que des éléments de support 12, par exemples des roulettes ou des patins, adaptés à supporter le premier panneau 1 à la paroi de sol 4. Ainsi, le premier panneau peut être supporté par la bielle 2 et/ou au moins un élément de support 12. Il sera également apparent pour l'homme du métier à la lecture de la présente description que le meuble 11 et le deuxième panneau 9 peuvent être intégrés en combinaison ou séparément au premier panneau 1 (Voir, par exemple, le troisième mode de réalisation de la Figure 4E). Ainsi, selon un mode de réalisation, au moins un panneau de la structure mobile comprend une ouverture, une portion transparente, une porte (par exemple, pivotante ou coulissante), un meuble, au moins un élément de support 12 et/ou une alimentation électrique. Enfin, selon un mode de réalisation, la structure mobile comprend au moins un troisième panneau (Voir, par exemple, le quatrième mode de réalisation de la Figure 4F).

Selon un cinquième mode de réalisation, le deuxième panneau 9 est adapté à coulisser le long ou dans le premier panneau 1. Par exemple, les Figures 5A à 5B décrivent schématiquement le coulissement du deuxième panneau 9 le long du premier panneau 1 à l'aide d'un rail de guidage 13 positionné le long du premier panneau 1. Par exemple, le rail de guidage peut être adapté à faire coulisser le deuxième panneau jusqu'à proximité de la bielle 2 ou au-delà (Voir Fig. 5C et 5E). Les Figures 5C à 5E décrivent schématiquement le positionnement du premier panneau 1, ainsi flanqué du deuxième panneau 9, dans une troisième position comme précédemment décrite.

La Figure 6 représente schématiquement selon un exemple, une vue en coupe d'une portion d'un panneau (1,9) selon un mode de réalisation. Dans cet exemple, le panneau comprend un élément de blocage 15 disposé sur son flanc horizontal supérieur. Avantageusement, l'élément de blocage 15 est escamotable et peut être levé ou baissé à l'aide d'un élément de translation 16, tel qu'une barre métallique, coopérant avec un mécanisme de manœuvre 14 (Voir Fig. 1C). Ainsi, le panneau peut être immobilisé par connexion à la paroi de plafond 5. Dans cet exemple, l'élément de blocage 15 comprend également un ou plusieurs joints 17 permettant d'isoler les faces principales du panneau, l'une de l'autre. Selon un mode de réalisation, au moins un panneau (1,9) comprend au moins un élément de blocage 15 adapté à connecter et immobiliser ledit panneau à la paroi de sol 4 et/ou à la paroi de plafond 5, l'élément de blocage 15 pouvant être escamotable, par exemple, mécaniquement et/ou électriquement, et/ou comprenant un matériau isolant phonique tel qu'un joint (préférablement souple). Par exemple, l'élément de blocage 15 peut être escamotable mécaniquement et comprendre un mécanisme de manœuvre 14 permettant l'actionnement de l'élément de blocage 15 par l'actionnement d'au moins un élément de translation 16. Par exemple, le mécanisme de manœuvre 14 peut être disposé sur le flanc latéral opposé à la bielle 2 tel que représenté sur la Figure 1C, ou sur une des deux faces principales du dudit panneau. Le terme « flanc vertical d'un panneau » est utilisé pour indiquer une face verticale d'un panneau dont la surface n'est pas la plus grande, i.e. un côté ou une face verticale non apparente lorsque la pièce est divisée en deux pièces de dimension plus petite. Préférablement, l'élément de blocage s'étend sur toute la longueur d'un flanc horizontal dudit panneau. Selon un mode de réalisation, le mécanisme de manœuvre 14 est actionné mécaniquement à l'aide d'une clé ou équivalent.

Les Figures 7A et 7B décrivent schématiquement par deux exemples, un premier et un deuxième mode de réalisation d'une cloison modulaire selon la présente description dans lesquels deux structures mobiles, comme précédemment décrites, coopèrent. Dans ces exemples, une première structure mobile (1, 2) et une deuxième structure mobile (1', 2') sont adaptées à se connecter à deux montants verticaux fixes (3, 3'), pour former une cloison unique, c.-à-d. une cloison modulaire adaptée à cloisonner une pièce en deux volumes. Par exemple, la cloison ainsi obtenue dans les Figures 7A et 7B permet de relier deux parois latérales 6 et 6' parallèles l'une de l'autre. Il sera également apparent pour l'homme du métier à la lecture de la présente description que les cloisons modulaires telles que décrites sont également adaptées à connecter des parois latérales 6 et 6' non-parallèles, tel que des parois latérales 6 et 6' perpendiculaires l'une de l'autre.

Bien que décrites à travers un certain nombre d'exemples de réalisation détaillés, les structures mobiles et cloisons modulaires décrites dans la présente demande comprennent différentes variantes, modifications et perfectionnements qui apparaîtront de façon évidente à l'homme de l'art, étant entendu que ces différentes variantes, modifications et perfectionnements font partie de la portée de l'invention, telle que définie par les revendications qui suivent.

## Revendications

1. Structure mobile configurée pour cloisonner une pièce d'habitation en une première pièce et une deuxième pièce de plus petites dimensions, la structure mobile comprenant :
au moins un premier panneau (1) configuré pour :
- s'étendre substantiellement d'une paroi de sol (4) de la pièce à une paroi de plafond (5) de la pièce, et
- définir des premiers volumes pour chacune des première et deuxième pièces, et
au moins une bielle (2) constituée d'un élément de connexion et de deux axes d'articulation disposés à chaque extrémité de l'élément de connexion, ladite bielle étant configurée pour :
- connecter le premier panneau (1) à au moins un élément porteur fixe dans la pièce, la première articulation étant connectée audit élément porteur fixe de la pièce et la deuxième articulation étant connectée au premier panneau, la structure mobile étant **caractérisée en ce que** ladite bielle (2) est configurée pour
- translater le premier panneau (1), dans une direction substantiellement perpendiculaire à la surface du premier panneau (1), d'une première position définissant les premiers volumes à une deuxième position définissant des deuxièmes volumes pour chacune des première et deuxième pièces.

2. Structure mobile selon la revendication 1, dans laquelle l'élément porteur fixe est sélectionné parmi la liste comprenant un montant vertical fixe (3), une paroi latérale de la pièce (6), la paroi de sol (4) et la paroi de plafond (5).

3. Structure mobile selon l'une quelconque des revendications 1 et 2, dans laquelle la bielle (2) comprend au moins une première articulation (7,7') connectée à l'élément porteur, et au moins une deuxième articulation (8,8') connectée au premier panneau (1).

4. Structure mobile selon l'une quelconque des revendications précédentes, dans laquelle la bielle (2) est configurée pour pivoter le premier panneau (1) de la première position à une troisième position substantiellement perpendiculaire à la première position.

5. Structure mobile selon l'une quelconque des revendications précédentes, comprenant un deuxième panneau (9) connecté au premier panneau (1).

6. Structure mobile selon la revendication 5, dans laquelle le deuxième panneau (9) est configuré pour pivoter au bout, ou coulisser le long ou dans le premier panneau (1).

7. Structure mobile selon la revendication 6, comprenant au moins un troisième panneau.

8. Structure mobile selon l'une quelconque des revendications précédentes, dans laquelle au moins un panneau comprend une ouverture, une portion transparente, une porte, un meuble (11) et/ou une alimentation électrique.

9. Structure mobile selon l'une quelconque des revendications précédentes, dans laquelle au moins un panneau comprend un élément de support (12) dudit panneau à la paroi de sol (4).

10. Structure mobile selon l'une quelconque des revendications précédentes, dans laquelle au moins un panneau comprend au moins un élément de blocage (15) configuré pour connecter et immobiliser ledit panneau à la paroi de sol (4) et/ou à la paroi de plafond (5).

11. Structure mobile selon la revendication 10, dans laquelle l'élément de blocage (15) est escamotable mécaniquement et/ou électriquement.

12. Structure mobile selon la revendication 10, dans laquelle l'élément de blocage (15) et au moins un panneau comprennent un matériau isolant phonique.

13. Cloison modulaire configurée pour cloisonner une pièce en deux volumes et comprenant deux structures mobiles selon l'une quelconque des revendications précédentes, les deux structures mobiles étant configurées pour se connecter pour former une cloison unique.

## Patentansprüche

1. Mobile Struktur, die dazu konfiguriert ist, einen Wohnraum in einen ersten Raum und einen zweiten Raum mit kleineren Abmessungen zu unterteilen, wobei die mobile Struktur Folgendes beinhaltet:
mindestens eine erste Platte (1), die zu Folgendem konfiguriert ist:
- sich im Wesentlichen von einer Bodenwand (4) des Raums zu einer Deckenwand (5) des Raums zu erstrecken und
- erste Volumen für jeden von dem ersten und dem zweiten Raum zu definieren, und
mindestens eine Stange (2), die aus einem Verbindungselement und zwei Gelenkachsen, die an jedem Ende des Verbindungselements angeordnet sind, besteht, wobei die Stange zu Folgendem konfiguriert ist:
- verbinden der ersten Platte (1) mit mindestens einem festen Tragelement in dem Raum, wobei das erste Gelenk mit dem festen Tragelement des Raums und das zweite Gelenk mit der ersten Platte verbunden ist, wobei die mobile Struktur **dadurch gekennzeichnet ist, dass** die Stange (2) zu Folgendem konfiguriert ist
- verschieben der ersten Platte (1) in einer zu der Oberfläche der ersten Platte (1) im Wesentlichen senkrechten Richtung von einer ersten Position, die die ersten Volumen definiert, in eine zweite Position, die zweite Volumen für jeden von dem ersten und dem zweiten Raum definiert.

2. Mobile Struktur nach Anspruch 1, wobei das feste Tragelement aus der Liste ausgewählt ist, die eine feste vertikale Stütze (3), eine Seitenwand des Raums (6), die Bodenwand (4) und die Deckenwand (5) beinhaltet.

3. Mobile Struktur nach einem der Ansprüche 1 und 2, wobei die Stange (2) mindestens ein erstes Gelenk (7, 7'), das mit dem Tragelement verbunden ist, und mindestens ein zweites Gelenk (8, 8'), das mit der ersten Platte (1) verbunden ist, beinhaltet.

4. Mobile Struktur nach einem der vorhergehenden Ansprüche, wobei die Stange (2) dazu konfiguriert ist, die erste Platte (1) von der ersten Position in eine dritte Position, die zu der ersten Position im Wesentlichen senkrecht ist, zu drehen.

5. Mobile Struktur nach einem der vorhergehenden Ansprüche, die eine zweite Platte (9) beinhaltet, die mit der ersten Platte (1) verbunden ist.

6. Mobile Struktur nach Anspruch 5, wobei die zweite Platte (9) dazu konfiguriert ist, sich am Ende der ersten Platte (1) zu drehen oder entlang oder in dieser zu gleiten.

7. Mobile Struktur nach Anspruch 6, die mindestens eine dritte Platte beinhaltet.

8. Mobile Struktur nach einem der vorhergehenden Ansprüche, wobei mindestens eine Platte eine Öffnung, einen transparenten Abschnitt, eine Tür, ein Möbelstück (11) und/oder eine Stromversorgung beinhaltet.

9. Mobile Struktur nach einem der vorhergehenden Ansprüche, wobei mindestens eine Platte ein Element zum Abstützen (12) der Platte auf der Bodenwand (4) beinhaltet.

10. Mobile Struktur nach einem der vorhergehenden Ansprüche, wobei mindestens eine Platte mindestens ein Verriegelungselement (15) beinhaltet, das dazu konfiguriert ist, die Platte mit der Bodenwand (4) und/oder der Deckenwand (5) zu verbinden und dort zu blockieren.

11. Mobile Struktur nach Anspruch 10, wobei das Verriegelungselement (15) mechanisch und/oder elektrisch versenkbar ist.

12. Mobile Struktur nach Anspruch 10, wobei das Verriegelungselement (15) und mindestens eine Platte ein schallisolierendes Material beinhalten.

13. Modulare Trennwand, die dazu konfiguriert ist, einen Raum in zwei Volumen zu unterteilen, und zwei mobile Strukturen nach einem der vorhergehenden Ansprüche beinhaltet, wobei die zwei mobilen Strukturen dazu konfiguriert sind, sich miteinander zu verbinden, um eine einzige Trennwand zu bilden.

## Claims

1. A mobile structure configured to partition a room of a home into a first room and a second room of smaller dimensions, the mobile structure comprising:
at least one first panel (1) configured to:
- extend substantially from a floor wall (4) of the room to a ceiling wall (5) of the room, and
- define first volumes for each of the first and second rooms, and
at least one connecting rod (2) composed of a connection element and two articulation axes disposed at each end of the connection element, said connecting rod being configured to:
― connect the first panel (1) to at least one fixed bearing element in the room, the first articulation being connected to said fixed bearing element of the room and the second articulation being connected to the first panel, the mobile structure being **characterized in that** said connecting rod (2) is configured to
― translate the first panel (1), in a direction substantially perpendicular to the surface of the first panel (1), from a first position defining the first volumes to a second position defining second volumes for each of the first and second rooms.

2. The mobile structure according to claim 1, wherein the fixed bearing element is selected from among the list comprising a fixed vertical upright (3), a lateral wall of the room (6), the floor wall (4) and the ceiling wall (5).

3. The mobile structure according to either one of claims 1 and 2, wherein the connecting rod (2) comprises at least one first articulation (7, 7') connected to the bearing element, and at least one second articulation (8, 8') connected to the first panel (1).

4. The mobile structure according to any one of the preceding claims, wherein the connecting rod (2) is configured to pivot the first panel (1) from the first position to a third position substantially perpendicular to the first position.

5. The mobile structure according to any one of the preceding claims, comprising a second panel (9) connected to the first panel (1).

6. The mobile structure according to claim 5, wherein the second panel (9) is configured to pivot at the end, or slide along or in the first panel (1).

7. The mobile structure according to claim 6, comprising at least one third panel.

8. The mobile structure according to any one of the preceding claims, wherein at least one panel comprises an opening, a transparent portion, a door, a cabinet (11) and/or an electrical power supply.

9. The mobile structure according to any one of the preceding claims, wherein at least one panel comprises a support element (12) for said panel on the floor wall (4).

10. The mobile structure according to any one of the preceding claims, wherein at least one panel comprises at least one blocking element (15) configured to connect and immobilize said panel on the floor wall (4) and/or on the ceiling wall (5).

11. The mobile structure according to claim 10, wherein the blocking element (15) is mechanically and/or electrically retractable.

12. The mobile structure according to claim 10, wherein the blocking element (15) and at least one panel comprise soundproofing material.

13. A modular partition configured to partition a room into two volumes and comprising two mobile structures according to any one of the preceding claims, the two mobile structures being configured to be connected to form a single partition.
